# EUROPÄISCHE PATENTSCHRIFT

(11) **EP 0 356 780 B1**
(45) Veröffentlichungstag und Bekanntmachung des Hinweises auf die Patenterteilung: **09.03.1994**
(21) Anmeldenummer: 89114794.4
(22) Anmeldetag: 10.08.1989
(51) Int. Cl.: F15B 1/053

(54) **Reservoir für einen Druckmittelkreis, insbesondere Flugzeughydraulikkreis**
Reservoir for a pressure fluid circuit, especially for an aircraft hydraulic circuit
Réservoir pour un circuit de fluide de pression, spécialement pour un circuit hydraulique d'avions

(30) Priorität: 01.09.1988 DE 3829646
(43) Veröffentlichungstag der Anmeldung: 07.03.1990
(73) Patentinhaber: AEG Sensorsysteme GmbH, D-69469 Weinheim (DE)
(72) Erfinder: Baier, Joachim, D-6450 Hanau 8 (DE); Peterknecht, Walter, D-6393 Wehrheim 1 (DE)
(74) Vertreter: Erbacher, Alfons, Dipl.-Ing.

(56) Entgegenhaltungen:
- DE-A- 3 705 642
- DE-C- 929 148
- US-A- 4 187 682
- Soviet Inventions Illustrated,Derwent Publications Ltd,Sektion Mechanik,Woche
- 8705 Zusammenfassung Nr.035721,Q57,4.Februar 1987 & SU-A-1236204(HEAVY ENG TECH INST),7.Juni 1986

## Beschreibung

Die Erfindung bezieht sich auf ein Reservoir für einen Druckmittelkreis mit einem ersten und einem zweiten Speicherkolben, die einen ersten Druckraum bzw. zweiten Druckraum abdichten, wobei die wirksame Fläche des ersten Speicherkolbens erheblich kleiner als die gegenüber einem zweiten Druckraum wirksame Fläche des zweiten Speicherkolbens ist, und der in den ersten Druckraum herrschende erste Druck sehr viel höher als der zweite Druck im zweiten Druckraum ist, und wobei der erste, mit Hochdruck beaufschlagte Speicherkolben über eine Kolbenstange den zweiten Speicherkolben in Richtung auf eine Verdichtung des Druckmittels im zweiten Druckraum belastet.

In Druckmittel kreisen ist es notwendig, für den Druckmittelverbraucher das jeweils benötigte Druckmittel unter möglichst gleichbleibenden Druckbedingungen schnell zur Verfügung zu stellen. Hierzu dient unter anderem ein Reservoir, in dem zum einen ein Hochdruckraum zum Speichern eines von einer Pumpe geförderten und dem Verbraucher zur Verfügung stellenden hohen Druckes und ein Niederdruckraum, in dem das entspannte Druckmittel gesammelt wird, vorgesehen ist. Ein derartiges Reservoir ist beispielsweise in der DE-A-19 26 410 dargestellt. Weiterhin beschäftigt sich die DE-A-18 04 037 mit einem Teilproblem beim Aufbau eines derartigen Reservoirs.

Es ist verständlich, daß ein derartiges Reservoir um so wirkungsvoller ist, je größer die zur Verfügung stehenden Überdruck- und Niederdruckkammern sind. Eine große Niederdruckkammer setzt aber auch ein großes Speichervolumen voraus. Eine solche Niederdruckkammer wird gewöhnlich mittels eines zweiten Speicherkolbens unter Druck gehalten, welcher über eine Kolbenstange mit einem durch Hochdruck angesteuerten Hochdruckkolben verbunden ist. Da die Kolbenstange in der Lage sein muß, durch den gesamten Niederdruckraum zu reichen, ist sie sehr lang. Andererseits steht bei mobilen Fahrzeugen, insbesondere bei Flugzeugen, für ein derartiges Reservoir nur ein begrenzter Raum zur Verfügung.

Der Erfindung liegt die Aufgabe zugrunde, ein Reservoir der eingangs beschriebenen Art so weiterzuentwickeln, daß es möglichst raumsparend aufgebaut ist.

Die Aufgabe wird erfindungsgemäß dadurch gelöst, daß die Kolbenstange aus zumindest zwei teleskopartig ineinander verschiebbaren Teilstangen besteht, die so ausgebildet sind, daß sie zwischen sich einen abgedichteten Zwischenraum einschließen, der mit dem ersten Druckraum in Verbindung steht und durch als Zwischenkolben wirkende Konsolen der Teilstangen begrenzt ist.

Die Erfindung besteht im Prinzip also darin, die beide Speicherkolben miteinander verbindende Kolbenstange in sich zusammenschiebbar zu machen, so daß sich ihre Länge den jeweiligen Druckbedürfnissen anpassen kann.

Um nun zu verhindern, daß sich die beiden Teilstangen bei einer zueinander ungünstigen Lage voneinander lösen können, empfiehlt sich eine im Anspruch 2 aufgeführte Merkmalskombination. Durch die vorgesehenen Anschläge werden also Lagezustände der beiden Teilstangen zueinander bzw. der Kolben innerhalb des Gehäuses ausgeschlossen, welche einen störenden Einfluß auf die Arbeitsweise des Reservoirs haben können.

Prinzipiell ist es nun so, daß auf die eine Seite des zweiten Speicherkolbens der Niederdruck wirkt während auf dessen Rückseite der Umgebungsdruck wirksam ist. Will man nun erreichen, daß die Druckkammern für den Hochdruck und den Niederdruck möglichst aneinandergrenzen und daß der Umgebungsdruck an den Niederdruck grenzt, so empfiehlt sich in Weiterbildung der Erfindung eine Merkmalskombination nach Anspruch 3. Durch eine derartige Maßnahme wird erreicht, daß zum einen Leckverluste in der Hochdruckkammer ohne besondere Maßnahmen durch die angrenzende Niederdruckkammer aufgefangen werden, so daß auch bei Dichtungsproblemen kein Druckmittel verloren gehen kann. Dies ist insbesondere dann wichtig, wenn ein Druckmittelverlust aus wirtschaftlichen oder Umweltschutzgründen nicht zu rechtfertigen ist. Die Maßnahmenkombination aus Anspruch 3 bewirkte, daß das in der Niederdruckkammer befindliche Druckmittel durch die Kraft des Hochdrucks im ersten Druckraum auf den ersten Speicherkolben zum ersten Druckraum hin gezogen wird, so daß der zweite Druckraum zwischen dem zweiten Speicherkolben und dem ersten Druckraum liegt.

Verzichtet man auf diese Maßnahme und verwendet die Kolbenstange unter Druckbelastung, so wird das im Niederdruckraum (zweiter Druckraum) befindliche Druckmittel von dem im Hochdruckraum (erster Druckraum) befindlichen Druckmittel weggedrückt so daß der zwischen der Rückseite des zweiten Speicherkolbens und dem Hochdruckraum befindliche, nicht mit Niederdruck gefüllte Raum durch Umgebungsdruck aufgefüllt werden muß. Hierbei entstehen aber erhebliche Druckunterschiede zwischen dem auf Umgebungsdruck gebrachten Raum und dem Hochdruckraum. Desweiteren fließt das aus dem Hochdruckraum leckende Druckmittel in den Raum mit Umgebungsdruck und ist damit ohne besondere Maßnahmen verloren.

Während nun die unter Anspruch 1 angegebene Merkmalskombination durchaus hinreichend ist, ausgehend von den teleskopartig ineinandergeschobenen Teilstangen den zweiten Druckraum (Niederdruckraum) mit Druckmittel zu füllen, ist durch eine zusätzliche Maßnahme noch für eine Kraft zu sorgen, welche im Falle eines Druckmittelverlustes oder Druckabfalls im Niederdruckraum dafür sorgt, daß die beiden Teilstangen auch teleskopartig ineinander geschoben werden, um somit den Niederdruckraum entsprechend zu verengen (für den Fall, daß der Niederdruckraum direkt an den Hochdruckraum angrenzt). Dies kann mit einer Merkmalskombination nach Anspruch 4 in zweckmäßiger Weiterbildung der Erfindung geschehen. Es wird somit die von dem Hochdruck ausgeübte Kraft nicht nur zur Lageänderung des an den ersten Kolben angrenzenden Teils der Kolbenstange verwendet, sondern darüber hinaus noch zur Lageänderung der beiden Teilstangen zueinander. Der Zwischenraum wird somit zu einem weiteren Hochdruckraum ausgestaltet, welcher die beiden Teilstangen ineinander schiebt und somit die Kolbenstange in gewünschter Weise verkürzt. Welche der Teilstangen in Abhängigkeit von den anliegenden Drücken zuerst ihre Lage ändert, hängt von den geometrischen Abmessungen der wirksamen Druckflächen am ersten Speicherkolben und an den Kolbenflächen des Zwischenraums ab, welche durch die dichtend geführten Konsolen gebildet sind.

Will man den Innenraum des Reservoirgehäuses zur Speicherung des unter Niederdruck stehenden Druckmittels optimal ausnutzen, so empfiehlt sich in Weiterbildung der Erfindung eine Merkmalskombination nach Anspruch 5. Gemäß dieser Kombination wird auch der Innenraum der hülsenförmigen, ineinander zu verschiebenden Teilstangen zur Speicherung des Niederdruckmittels ausgenutzt. Schließlich kann auch der über der ersten Teilstange befindliche Raum bei entsprechender Lage der Teilstangen als Niederdruckraum mit ausgenutzt werden.

Die im Zusammenhang mit Anspruch 6 auftretenden Vorteile wurden schon im Zusammenhang mit dem unter Umgebungsdruck stehenden Raum weiter oben erläutert und zwar im Zusammenhang mit Anspruch 3.

Vielfach ist es erwünscht zur Eindeutigkeit des Bewegungsablaufes der beiden Teilkolbenstangen, daß die erste Teilkolbenstange erst dann ihre Bewegung gegenüber dem Gehäuse aufnimmt, wenn die zweite Teilkolbenstange in das Innere der ersten Teilkolbenstange eingefahren ist. Hierzu empfiehlt sich in Weiterbildung der Erfindung eine Merkmalskombination nach Anspruch 7. Gemäß diesen Merkmalen bleibt die Lage der ersten Teilkolbenstange aufgrund des hohen Drucks so lange unverändert, bis die in ihr hochfahrende zweite Kolbenstange ihre Endlage erreicht hat. Ist die zweite Teilstange an der ersten Teilstange angeschlagen, so bilden diese quasi ein einstückiges Teil bei dem der durch die beiden Teilstangen gebildete Zwischenraum keine dynamischen Kräfte mehr zu entfalten vermag und somit einen geschlossenen, nicht mehr ausdehnungsfähigen Raum bildet. Damit vermindert sich aber die auf die Konsole der ersten Teilkolbenstange (in der Zeichnung nach unten wirksame) Kraft, so daß jetzt die auf den ersten Arbeitskolben wirksame Hochdruckkraft überwiegt und die erste Teilkolbenstarge (in der Zeichnung nach oben) bewegt. Anders ausgedrückt trägt nach dem Einfahren der zweiten Kolbenstange deren Konsole bzw. der mit der Konsole verbundene zweite Speicherkolben zur Bewegung der ersten Teilkolbenstange bei, so daß diese aus ihrer neutralen Lage gebracht wird.

Eine zweckmäßige Ausgestaltung eines Anschlags für die zweite Teilkolbenstange an der ersten Teilkolbenstange beschreibt eine Merkmalskombination nach Anspruch 8.

In vielen Fällen ist es wichtig, daß das stückweise Einfahren der beiden Teilstangen ineinander am äußeren Druckverlauf nicht erkennbar ist, so daß es beim Anschlagen der zweiten Teilstange an der ersten Teilstange und deren danach erfolgender gemeinsamer Fortbewegung nicht zu Drucksprüngen kommt. Um dies zu vermeiden, empfiehlt sich in Weiterbildung der Erfindung eine Merkmalskombination nach Anspruch 9. Bei Anwendung dieser Merkmale ist es so, daß auf den zweiten Speicherkolben unabhängig von der Lage der beiden Teilstangen zueinander immer die gleiche Kraft wirkt. Abweichend davon ist es auch möglich durch Anwendung der Erfindung auch bewußt einen Drucksprung herbeizuführen, in dem beispielsweise beim Starten des Druckmittelkreises und Anlassen der Pumpe des Kreises eine verhältnismäßig große Kraft auf den zweiten Speicherkolben und damit ein verhältnismäßig hoher Niederdruck auf den Eingang der Pumpe wirkt, während dieser Druck nach Einfahren der zweiten Teilstange und deren Anschlag an der ersten Teilstange sprungartig abgesenkt werden kann, da nunmehr keine Anlaufverluste zu überwinden sind. In diesem Falle wird man die auf die erste Teilstange einwirkende Kraft erheblich größer als die auf die zweite Teilstange später einwirkende Kraft machen.

Soll neben der Raumersparnis auch eine Gewichtsersparnis hinsichtlich des Reservoirs erreicht werden, so empfiehlt sich in Weiterbildung der Erfindung eine Merkmalskombination nach Anspruch 11. Durch die Verwendung der Merkmale nach Anspruch 12 läßt sich eine zusätzlich bauliche Vereinfachung des erfindungsgemäßen Reservoirs erreichen.

Ein Ausführungsbeispiel der Erfindung wird nachfolgend an Hand der Zeichnung erläutert. Darin zeigt
Fig. 1 in prinzipieller Darstellung eine mögliche Anschaltung eine Druckmittelreservoirs an einen Druckmittel- insbesondere Hydraulikkreis,
Fig. 2 in geschnittener und teilweise schematischer Darstellung ein erfindungsgemäßes Reservoir, bei dem zur besseren Übersichtlichkeit die einzelnen Teilkolben gegeneinander verschoben wurden,
Fig. 3 das Reservoir nach Fig. 2 mit vollkommen ausgefahrenen Teilstangen,
Fig. 4 das Reservoir nach Fig. 2 mit gegenüber Fig. 3 eingefahrener zweiter Teilstange bei unveränderter Lage der ersten Teilstange,
Fig. 5 eine weitere Verschiebung des zweiten Kolbens un ter Verminderung des Niederdruckraums und
Fig. 6 das Reservoir nach Fig. 2, bei dem der Niederdruckraum auf ein Minimum beschränkt ist.

Fig. 1 zeigt ein Reservoir 1 mit einem ersten Speicherkolben 2 und einem zweiten Speicherkolben 3. Das Gehäuse des Reservoirs 1 ist unterteilt in einen ersten Druckraum 4 und einen zweiten Druckraum 5. Die beiden Speicherkolben 2 und 3 sind über eine Kolbenstange 6 miteinander verbunden. Der in der Fig. 1 sich nach unten an den zweiten Druckraum 5 anschließende, unterhalb des zweiten Speicherkolbens 3 liegende Druckraum 7 ist über eine Öffnung 8 mit dem Umgebungsdruck verbunden. Der oberhalb des ersten Speicherkolbens 2 im Gehäuse des Reservoirs 1 liegende Raum 9 ist über eine längs der Kolbenstange 6 verlaufende Durchgangsbohrung mit dem zweiten Druckraum verbunden, so daß in den Räumen 5 und 9 im wesentlichen der gleiche Druck herrscht. Man erkennt somit, daß der zur Speicherung des Hochdrucks dienende erste Druckraum 4 von den beiden Niederdruckräumen 5 und 9 umgeben ist, so daß das bei fehlerhafter Dichtung den ersten Druckraum 4 verlassende Druckmittel entweder in den Raum 5 oder 9 gelangt und damit für den Druckmittelkreis weiterhin zur Verfügung steht.

Als Druckmittel wird beispielsweise ein Hydrauliköl verwendet, so daß dieses bei einer Leckage nicht verloren gehen kann.

Im Arbeitsfalle fördert eine Hochdruckpumpe 10 aus dem zweiten Druckraum 5 in den Pumpenraum und preßt das verdichtete Druckmittel (Doppelpfeil) zu einem Verbraucher 11. Innerhalb des Verbrauchers entspannt sich das Druckmittel und wird im entspannten Zustand (einfacher Pfeil) zu dem zweiten Druckraum 5 zurückgegeben. Das überschüssige hoch verdichtete Druckmittel gelangt in den Hochdruckraum 4 und wird dort gespeichert und gleichzeitig zum Verdichten des Druckmittels im zweiten Druckraum ausgenutzt. Dies geschieht dadurch, daß über die Kolbenstange 6 der erste Speicherkolben 2 den zweiten Speicherkolben 3 in Fig. 1 nach oben nimmt und damit das Hydrauliköl im zweiten Druckraum 5 auf den notwendigen Niederdruck bringt, den die Pumpe 10 zum Erreichen der notwendigen Pumpleistung benötigt.

Das Verhältnis der wirksamen Flächen des ersten und zweiten Speicherkolbens ist umgekehrt zu dem im ersten und zweiten Druckraum herrschenden Druck. Wächst der Hochdruck (zwei Pfeile) zu hoch an, so wird dieser Druck über ein Überdruckventil V gemindert und das überschüssige Druckmittel in den zweiten Druckraum zurückgeführt.

Fig. 2 zeigt im Schnitt eine schematische Darstellung eines erfindungsgemäßen Reservoirs, wobei gegenüber Fig. 1 gleichwertige Baugruppen mit den gleichen Bezugszeichen versehen wurden. Das Reservoir ist rotationssymmetrisch, wobei aber umlaufende Kanten aus Gründen der größeren Übersichtlichkeit weggelassen wurden.

Das Gehäuse des Reservoirs 1 besteht im wesentlichen aus einem kleineren ersten Zylinder 20 und einem größeren zwei ten Zylinder 19. Der zweite Arbeitskolben 3 unterteilt den zweiten Zylinder 19 in einen Umgebungsdruckraum 7, der über eine Öffnung 8 mit dem Umgebungsdruck verbunden ist und in einen Niederdruckraum 5, in dem das von dem Verbraucher 11 zurückkommende Druckmittel gespeichert wird. Wie aus der Zeichnung zu erkennen, ist der als Niederdruckraum dienende zweite Druckraum 5 mit dem Raum 19 über eine Verbindungsöffnung 21 verbunden, so daß in dem Raum 9 ebenfalls Niederdruck herrscht. Das Niederdruckmittel vorzugsweise Hydrauliköl gelangt in den Niederdruckraum 5 über den Niederdruckeingang 22 und wird über einen zweiten, nicht gezeigten. Niederdruckausgang zum Eingang der Pumpe 10 geführt. Über einen Hochdruckeingang 23 gelangt unter hohem Druck stehendes Druckmittel vom Ausgang der Pumpe in den ersten Druckraum 4.

Wesentlich für die Erfindung ist nun der Aufbau der Kolbenstange (6 in Fig. 1), der sich aus zwei hülsenförmigen Teilstangen 15,16 zusammensetzt, die teleskopförmig ineinander verschiebbar sind. Dabei trägt die erste Teilstange 15 an ihrem in Fig. 2 oberen Ende den ersten Speicherkolben 12 während die zweite Teilstange 16 an ihrem in der Fig. unteren Ende einstückig mit dem zweiten Speicherkolben 3 verbunden ist. Sowohl die erste Teilstange 15 als auch die zweite Teilstange 16 besitzen jeweils eine umlaufende Konsole 14 bzw. 13, die bei auseinandergezogenen Teilstangen hintereinander greifen und somit einen Anschlag bilden, die ein weiteres Auseinanderziehen der beiden Teilstangen verhindert.

Die Konsolen 13 und 14 sind gleichzeitig dichtend auf den Mantelflächen der jeweils anderen Teilstange geführt, wobei die Konsole 13 auf der inneren Mantelfläche der ersten Teilstange 15 und die Konsole 14 auf der äußeren Mantelfläche der zweiten Teilstange 16 dichtend gleitet. Auf diese Weise entsteht ein abgedichteter Zwischenraum 24, bei dem die beiden Konsolen 13,14 als Zwischenkolben wirken. Der Zwischenraum 24 ist über einen Zugangskanal 17 mit dem ersten Druckraum 4 verbunden, so daß dort ebenfalls Hochdruck herrscht und man diesem Zwischenraum als Teil des ersten Druckraums betrachten kann. Dies ist mit einem entsprechenden Bezugszeichen angedeutet. Das untere Ende der ersten Teilstange 15 ist durch eine druckmitteldurchlässige Abstützung 25 an den Seitenwänden des zweiten Zylinders 19 abgestützt.

Für die Bewegung der beiden Teilstangen 15 und 16 gegeneinander oder miteinander und für den Ablauf dieser Bewegung ist das Verhältnis der wirksamen Flächen F1 und F2 maßgebend. Hinsichtlich der Erfindung ist nun vorausgesetzt, daß die wirksame Fläche F1 genauso groß ist, wie die für den Hochdruck wirksame Fläche F2, d.h. die beiden Ringflächen F1 und F2 haben den gleichen Flächeninhalt, wobei naturgemäß der Ring F1 mit dem kleineren Durchmesser breiter sein muß als der Ring F2 mit dem größeren Durchmesser. Hierdurch ist sichergestellt, daß die erste Teilstange 15 solange in ihrer Lage verharrt, wie an ihr keine anderen Kräfte angreifen als der hohe Druck. Ist also der Druck in dem Druckraum 4 ebenso groß wie in dem Zwischenraum 24 und wirken keine anderen Kräfte auf die erste Teilstange 15 ein, so ändert diese ihre Lage nicht. Dabei ist vorausgesetzt, daß die dem Niederdruck in den Druckräumen 5 bzw. 9 ausgesetzten Konsolen 12 und 14 gegenüber dem Niederdruck ebenfalls die gleiche Wirkungsfläche F5 bzw. F6 haben und daß der Zugangskanal 17 wegen dem gleichen Flächen ebenfalls nichts zu einer Bewegung der ersten Teilstange 15 beitragen. Die Bewegung der Kolbenstange 15,16 wird also nur durch die Bewegung der zweiten Teilstange 16 bedingt etwa indem diese zweite Teilstange innerhalb der ersten Teilstange 15 hochfährt oder indem die zweite Teilstange 16 nachdem sie mit dem zweiten Arbeitskolben 3 an der Konsole 14 angeschlagen ist, die erste Teilstange 15 auf ihrem Weg nach oben mitnimmt. Dabei sind die Reibungskräfte der Dichtung an den Teilstangen vernachlässigt oder berücksichtigt, daß die Reibungskräfte der Dichtungen mit dem größeren Umfang, die an der Außenfläche der ersten Teilstange 15 angreifen größer sind als die Reibungskräfte der Konsolen 13 und 14.

Nachfolgend soll ein möglicher Bewegungsablauf innerhalb des erfindungsgemäßen Reservoirs an Hand der Fig. 3 bis 6 erläutert werden, wobei in Fig. 3 davon ausgegangen wird, daß das Reservoir in seinem Niederdruckraum 5 voll mit Hydrauliköl angefüllt ist, während auf den Hochdruckeingang noch kein Hochdruck anliegt. In den Fig. 3 bis 6 wurden Bezugszeichen weggelassen, die der Fig. 2 entnommen werden können. Wie aus Fig. 3 ersichtlich steht dort der zweite Speicherkolben 3 in seiner untersten Stellung, so daß er Niederdruckraum sein Maximum hat. Führt man jetzt unter hohem Druck stehendes Druckmittel in den Hochdruckeingang 23 ein, so bleibt voraussetzungsgemäß der erste Teilkolben 15 stehen und der zweite Teilkolben 16 beginnt innerhalb des ersten Teilkolbens 15 hochzufahren. Wird schon während dieses Weges ein Kraftausgleich zwischen dem auf die Fläche F1 drückenden Hochdruck und dem auf den Speicherkolben 3 wirkenden Niederdruck erreicht, so bleibt der Kolben 16 innerhalb des Kolbens 15 an der betreffenden Stelle stehen, während der Kolben 15 in Fig. 3 seine Lage nicht ändert.

Fig. 4 zeigt die Stellung der zweiten Teilstange in der sie mittels des zweiten Speicherkolbens 3 an den unteren Teil der ersten Teilstange 15 anschlägt.

Anschließend fahren, wie aus Fig. 5 ersichtlich, die beiden ineinander geschobenen Teilstangen 15 und 16 gemeinsam nach oben, indem die zweite Teilstange 16 die erste Teilstange 15 mitnimmt, soweit ein entsprechender Druck in dem zweiten Druckraum 5 nicht für einen entsprechenden Kraftausgleich sorgt, so daß die beiden Teilstangen ineinander verschoben stehen bleiben.

Fig. 6 zeigt schließlich die beiden Teilstangen 15 und 16 in der Lage, in der der zweite Druckraum ein Minimum hat. Dies ist dann der Fall, wenn das Reservoir geleert ist.

Steigt nunmehr der Druck in dem zweiten Druckraum wieder an, so zieht der Speicherkolben die zweite Teilstange 16 wieder ein geeignetes Stück nach unten, wie dies beispielsweise in Fig. 2 zu erkennen ist. Dies geht so weit, bis schließlich die untere Kante der Konsole 13 an der oberen Kante der Konsole 14 angreift und die zweite Teilstange 16 die erste Teilstange 15 mit nach unten nimmt.

### BEZUGSZEICHENLISTE

- 1: Reservoir
- 2: 1. Speicherkolben
- 3: 2. Speicherkolben
- 4: 1. Druckraum
- 5: 2. Druckraum
- 6: Kolbenstange
- 7: Umgebungsdruckraum
- 8: Öffnung
- 9: Raum
- 10: Hochdruckpumpe
- 11: (Überdruckventil V) Verbraucher
- 12: 1. Arbeitskolben
- 13: Konsole
- 14: Konsole
- 15: 1. Teilstange
- 16: 2. Teilstange
- 17: Zugangskanal
- 18: Vorsprung
- 19: 2. Zylinder
- 20: 1. Zylinder
- 21: Verbindungsöffnung
- 22: Niederdruckeingang
- 23: Hochdruckeingang
- 24: abgedichteter Zwischenraum
- 25: Abstützung
- 26: Niederdruckausgang
- 28: -

## Patentansprüche

1. Reservoir für einen Druckmittelkreis mit einem ersten (12) und einem zweiten Speicherkolben (13), die einen ersten Druckraum (4) bzw. zweiten Druckraum (5) abdichten, wobei die wirksame Fläche (F2) des ersten Speicherkolbens (12) erheblich kleiner als die gegenüber einem zweiten Druckraum (5) wirksame Fläche des zweiten Speicherkolbens (3) ist, und der in dem ersten Druckraum (4) herrschende erste Druck sehr viel höher als der zweite Druck im zweiten Druckraum (5) ist, und wobei der erste, mit Hochdruck beaufschlagte Speicherkolben (12) über eine Kolbenstange (15, 16) den zweiten Speicherkolben (3) in Richtung auf eine Verdichtung des Druckmittels im zweiten Druckraum (5) belastet,
**dadurch gekennzeichnet,**
daß die Kolbenstange (15, 16) aus zumindest zwei teleskopartig ineinander verschiebbaren Teilstangen (15, 16) besteht, die so ausgebildet sind, daß sie zwischen sich einen abgedichteten Zwischenraum (24) einschließen, der mit dem ersten Druckraum (4) in Verbindung steht und durch als Zwischenkolben wirkende Konsolen (13, 14) der Teilstangen (16, 15) begrenzt ist.

2. Reservoir nach Anspruch 1, dadurch gekennzeichnet, daß die Teilstangen (15,16) aufeinander und/oder in Verbindung mit dem umgebenden Reservoirgehäuse wirkende Anschläge besitzen, die die größte Länge (Fig. 3) und/oder die kürzeste Länge (Fig. 6) im auseinandergezogenen und/oder zusammengeschobenen Zustand der Kolbenstange (15,16) begrenzen.

3. Reservoir nach Anspruch 2, dadurch gekennzeichnet, daß die Kolbenstange (15,16) auf Zug beansprucht wird und die Teilkolbenstangen (15 bzw. 16) ihren ausgezogenen Zustand begrenzende, hintereinander greifende ringförmige Konsolen (14,13) als Anschläge besitzen.

4. Reservoir nach Anspruch 2 oder 3, dadurch gekennzeichnet, daß jede der Konsolen (14,13) einer Teilstange (15 bzw. 16) dichtend an der inneren bzw. äußeren Mantelfläche der hülsenförmigen anderen Teilkolbenstange geführt ist und daß der zwischen den Konsolen (13,14) liegende Zwischenraum (24) über einen Kanal (17) mit dem hohen Druck führenden ersten Druckraum (4) verbunden ist.

5. Reservoir nach Anspruch 4, dadurch gekennzeichnet, daß die Innenräume der auseinandergezogenen hülsenförmigen Teilstangen ineinander übergehen und mit dem den niedrigen Druck enthaltenden zweiten Druckraum verbunden sind, so daß auf die Rückseite (F5) des durch den hohen Druck beaufschlagten ersten Speicherkolbens (12) der auf den zweiten Speicherkolben (3) wirkende zweite Druck (5) wirkt.

6. Reservoir nach Anspruch 5, dadurch gekennzeichnet, daß der an die Rückseite des zweiten Kolbens (3) angrenzende Raum (7) über einen Kanal (8) mit dem Umgebungsdruck verbunden ist.

7. Reservoir nach einem der Ansprüche 4 bis 6, dadurch gekennzeichnet, daß die an dem ersten Speicherkolben (12) der ersten Teilkolbenstange (15) für den hohen Druck (4) wirksame Fläche (F2) ebenso groß ist wie die wirksame Fläche (F1) der Konsole (14) der 1. Teilstange (15) gegenüber dem hohen Druck (4).

8. Reservoir nach einem der Ansprüche 2 bis 7, dadurch gekennzeichnet, daß die von dem zweiten Druck (5) beaufschlagte Fläche des zweiten Speicherkolbens (3) einen Anschlag für die kürzeste Länge der zusammengeschobenen Kolbenstange (15,16) bildet.

9. Reservoir nach einem der Ansprüche 4 bis 8, dadurch gekennzeichnet, daß beim eingefahrenen und an der ersten Teilstange (15) über einen Anschlag angreifenden Zustand der zweiten Teilstange (16) die dann wirksame Druckfläche (F2) der ersten Teilstange (15) genauso groß ist, wie die wirksame Fläche (F1) der zweiten Teilstange (16) in deren ausgefahrenem Zustand.

10. Reservoir nach einem der Ansprüche 2 bis 9, dadurch gekennzeichnet, daß der erste Speicherkolben (12) in Verbindung mit einem Vorsprung (18) am Gehäuse des Reservoirs (1) einen Anschlag für die Kolbenstange bildet.

11. Reservoir nach einem der Ansprüche 1 bis 10, dadurch gekennzeichnet, daß das Gehäuse aus Aluminium gebildet ist.

12. Reservoir nach einem der Ansprüche 1 bis 11, dadurch gekennzeichnet, daß jeder Speicherkolben (12,3) mit den zugehörigen Teilstangen (15,16) jeweils als einstückige Einheit und aus Leichtmetall gebildet ist.

## Claims

1. Reservoir for a pressure medium circuit with a first (12) and a second (3) storage piston, which respectively seal off a first pressure chamber (4) and a second pressure chamber (5), wherein the effective area (F2) of the first storage piston (12) is appreciably smaller than that area of the second storage piston (3) which is effective relative to a second pressure chamber (5), and the first pressure prevailing in the first pressure chamber (4) is very much higher than the second pressure in the second pressure chamber (5) and wherein the first storage piston (12) acted on by high pressure loads the second storage piston (3) by way of a piston rod (15, 16) in the direction towards a compression of the pressure medium in the second pressure chamber (5), characterised thereby, that the piston rod (15, 16) consists of at least two partial rods (15, 16), which are displaceable telescopically one within the other and so constructed that they enclose a sealed intermediate chamber (24) between them, which stands in connection with the first pressure chamber (4) and is bounded by shoulders (13, 14), which act as intermediate pistons, of the partial rods (16, 15).

2. Reservoir according to claim 1, characterised thereby, that the partial rods (15, 16) possess abutments which act one on the other and/or in connection with the surrounding reservoir housing and limit the greatest length (Figure 3) and/or the shortest length (Figure 6) in the extended and/or retracted state of the piston rod (15, 16).

3. Reservoir according to claim 2, characterised thereby, that the piston rod (15, 16) is stressed in tension and the partial piston rods (15 or 16) have annular shoulders (14, 13), which engage one behind the other and limit their extended state, as abutments.

4. Reservoir according to claim 2 or 3, characterised thereby, that each of the shoulders (14, 13) of a partial rod (15 or 16) is guided sealingly at the inward or outward casing surface of the other sleeve-shaped partial piston rod and that the intermediate chamber (24) lying between the shoulders (13, 14) is connected with the first pressure chamber (4) carrying the high pressure.

5. Reservoir according to claim 4, characterised thereby, that the interior spaces of the extended sleeve-shaped partial rods pass one over into the other and are connected with the second pressure chamber (5) containing the low pressure so that the second pressure (5) acting on the second storage piston (3) acts on the rear side (F5) of the first storage piston (12) loaded by the high pressure.

6. Reservoir according to claim 5, characterised thereby, that the chamber (7), which adjoins the rear side of the second storage piston (3), is connected by way of a channel (8) with the ambient pressure.

7. Reservoir according to one of the claims 4 to 6, characterised thereby, that the area (F2), which is effective for the high pressure (4) at the first storage piston (12) of the first partial piston rod (15), is just as great as the effective area (F1) of the shoulder (14) of the first partial piston rod (15) opposite the high pressure (4).

8. Reservoir according to one of the claims 2 to 7, characterised thereby, that that area of the second storage piston (3), which is acted on by the second pressure (5), forms an abutment for the shortest length of the retracted piston rod (15, 16).

9. Reservoir according to one of the claims 4 to 8, characterised thereby, that in the retracted state of the second partial rod (16), in which state it engages by way of an abutment at the first partial rod (15), the then effective pressure area (F2) of first partial rod (15) is exactly the same size as effective area (F1) of the second partial rod (16) in its extended state.

10. Reservoir according to one of the claims 2 to 9, characterised thereby, that the first storage piston (12) in conjunction with a projection (18) at the housing of the reservoir (1) forms an abutment for the piston rod.

11. Reservoir according to one of the claims 1 to 9, characterised thereby, that the housing is formed of aluminium.

12. Reservoir according to one of the claims 1 to 11, characterised thereby, that each storage piston (12, 3) together with the respectively associated partial rod (15, 16) is each time formed as a one-piece unit and of a light metal.

## Revendications

1. Réservoir pour un circuit de fluide de pression avec un premier (12) et un second pistons d'accumulation (3) qui rendent étanche une première chambre de pression (4) resp. une seconde chambre de pression (5), la surface active (F2) du premier piston d'accumulation (12) étant considérablement plus petite que la surface active du second piston d'accumulation (3), par rapport à une seconde chambre de pression (5) et la première pression dominante dans la première chambre de pression (4) étant bien plus élevée que la seconde pression dans la seconde chambre de pression (5), et le premier piston d'accumulation (12) soumis à la haute pression chargeant le second piston d'accumulation (3) par l'intermédiaire d'une tige de piston (15, 16) vers une compression du fluide de pression dans la seconde chambre de pression (5),
caractérisé en ce que
la tige de piston (15, 16) se compose d'au moins deux parties de tige coulissantes (15, 16) l'une dans l'autre de manière télescopique qui sont conçues de sorte qu'elles enferment entre elles une chambre intermédiaire (24) étanche qui est reliée à la première chambre de pression (4) et est limitée par des consoles (13, 14) des parties de tiges (16, 15), ces consoles agissant comme pistons intermédiaires.

2. Réservoir selon la revendication 1, caractérisé en ce que les parties de tige (15, 16) disposent de butées agissant l'une sur l'autre et/ou en liaison avec l'enveloppe de réservoir environnante qui limitent la plus grande longueur (fig. 3) et/ou la plus petite longueur (fig. 6) à l'état sorti et/ou rentré de la tige de piston (15, 16).

3. Réservoir selon la revendication 2, caractérisé en ce que la tige de piston (15, 16) est sollicitée à la traction et les parties de tiges de piston (15 resp. 16) disposent de consoles (14, 13) annulaires, qui limitent leur état sorti, qui s'engagent l'une derrière l'autre et qui constituent des butées.

4. Réservoir selon la revendication 2 ou 3, caractérisé en ce que chaque console (14, 13) des parties de tiges (15 resp. 16) est guidée de manière étanche le long de la surface d'enveloppe interne resp. externe de l'autre partie de tige de piston en forme de manchon et que la chambre intermédiaire (24) se trouvant entre les consoles (13, 14) est reliée, par un canal (17), à la première chambre de pression (4) amenant la haute pression.

5. Réservoir selon la revendication 4, caractérisé en ce que les chambres internes des parties de tige sorties en forme de manchon s'enchaînent les unes dans les autres et sont reliées à la seconde chambre de pression contenant la basse pression de sorte que la seconde pression (5) faisant impact sur le second piston d'accumulation (3) agit sur la face arrière (F5) du premier piston d'accumulation (12) soumis à la haute pression.

6. Réservoir selon la revendication 5, caractérisé en ce que la chambre (7) attenante à la face arrière du second piston (3) est reliée par un canal (8) à la pression environnante.

7. Réservoir selon l'une des revendications 4 à 6, caractérisé en ce que la surface active (F2) pour la haute pression (4) du premier piston d'accumulation (12) de la première partie de tige de piston (15) est aussi grande que la surface active (F1) de la console (14) de la première partie de tige de piston (15) par rapport à la haute pression (4).

8. Réservoir selon l'une des revendications 2 à 7, caractérisé en ce que la surface subissant l'impact de la seconde pression (5) du second piston d'accumulation (3) forme une butée pour la longueur la plus courte de la tige de piston rentrée (15, 16).

9. Réservoir selon l'une des revendications 4 à 8, caractérisé en ce qu'à l'état rentré de la seconde partie de tige (16) quand elle s'applique contre la première partie de tige (15) par une butée, la surface de pression (F2) active, à ce moment, de la première partie de tige (15) est de la même dimension que la surface active (F1) de la seconde partie de tige (16) à l'état sorti de celle-ci.

10. Réservoir selon l'une des revendications 2 à 9, caractérisé en ce que le premier piston d'accumulation (12) forme, en liaison avec une saillie (18) de l'enveloppe du réservoir (1), une butée pour la tige de piston.

11. Réservoir selon l'une des revendications 1 à 10, caractérisé en ce que l'enveloppe est en aluminium.

12. Réservoir selon l'une des revendications 1 à 10, caractérisé en ce que chaque piston d'accumulation (12, 3) constitue, avec les parties de tiges respectives (15, 16), une unité d'une seule pièce et est réalisé à partir de métal léger.
